# EUROPÄISCHE PATENTSCHRIFT

(11) **EP 3 075 505 B1**
(45) Veröffentlichungstag und Bekanntmachung des Hinweises auf die Patenterteilung: **17.07.2019**
(21) Anmeldenummer: 16159424.7
(22) Anmeldetag: 09.03.2016
(51) Int. Cl.: B28B 3/06, B28B 7/00, B30B 15/02

(54) **VORRICHTUNG ZUR HERSTELLUNG VON BETONFORMTEILEN**
DEVICE FOR MANUFACTURING CONCRETE MOULDS
DISPOSITIF DE FABRICATION D'ÉLÉMENTS DE FORMAGE EN BÉTON

(30) Priorität: 16.03.2015 DE 102015103828
(43) Veröffentlichungstag der Anmeldung: 05.10.2016
(73) Patentinhaber: KOBRA Formen GmbH, 08485 Lengenfeld (DE)
(72) Erfinder: STICHEL, Holger, 08485 Lengenfeld-OT Pechtelsgrün (DE); BRAUNGARDT, Jürgen, 89134 Blaustein (DE)
(74) Vertreter: Baur & Weber Patentanwälte PartG mbB

(56) Entgegenhaltungen:
- WO-A1-2008/055504
- GB-A- 2 012 202

## Beschreibung

Die Erfindung betrifft eine Vorrichtung zur Herstellung von Betonformteilen. Vorrichtungen zur Herstellung von Betonformteilen, wie z. B. Pflastersteinen werden typischerweise zur maschinellen Fertigung eingesetzt und enthalten eine Formmaschine mit einer Stempeleinheit und ein als Form ausgebildetes Formunterteil, in das die Stempeleinheit eingreifen kann. In dem Formunterteil sind üblicherweise ein oder mehrere Formnester ausgebildet, die nach oben und unten geöffnet sind. Das Formunterteil wird mit einer unteren Begrenzungsebene eines Steinfelds auf eine horizontale Unterlage aufgesetzt, die die unteren Öffnungen der Form verschließt. Durch die oberen Öffnungen werden die Formnester mit Betongemenge befüllt, das anschließend über an der Stempeleinheit angeordnete Druckplatten gepresst wird, in dem die Druckplatten durch die oberen Öffnungen in die Formnester eingesenkt werden. Anschließend erfolgt durch Rütteln typischerweise der Unterlage eine Verfestigung des Betongemenges zu formstabilen Betonformteilen. Diese werden durch die unteren Öffnungen der Formnester entformt.

Die Stempeleinheit ist mit einer typischerweise hydraulisch betätigten Vertikalbewegungseinheit der Formmaschine verbunden und mittels dieser vertikal verfahrbar. Die Verbindung kann in gebräuchlicher Bauweise über eine Auflasteinheit gegeben sein, die gewöhnlich mit der Stempeleinheit ein Formoberteil als einheitlich handhabbare Baugruppe bildet. Mittels eines Anschlags an Stempeln der Stempeleinheit wird eine gleichmäßige Steinhöhe auch bei unterschiedlicher Verdichtung des Betongemenges erreicht.

Bei der Konstruktion einer derartigen Vorrichtung zur Herstellung von Betonformteilen kommt insbesondere der Befestigung der Stempeleinheit an dem Formoberteil und an den Druckplatten besondere Bedeutung zu, da diese die Positionierung der Stempel und eine stabile Abstützung der Stempel gegen verkippend und/oder tordierend wirkende Kräfte ermöglichen muss.

Aus dem allgemeinen Stand der Technik sind Vorrichtungen bekannt, bei denen ein Stempel mittels einer Schweißverbindung mit einer Anschraubplatte verbunden ist, an die eine Druckplatte zum leichteren Auswechseln angeschraubt ist.

So wird zum Beispiel in der DE 10302693 B3 die Herstellung verdichteter Betonformsteine beschrieben. Diese erfolgt typischerweise in Formmaschinen, bei welchen eine auf einer Rüttelunterlage aufliegende Form mit einem oder mehreren Formnestern mit Betonmasse gefüllt wird. In die Formnester werden von oben Druckplatten eingeführt, welche an unteren Enden von vertikalen Stempeln befestigt sind. Die Stempel sind an ihren oberen Enden mit einem Stempelträger, üblicherweise einer stabilen Platte verschweißt. Der Stempelträger wird über einen Maschinenanschluss während des Rüttelvorgangs nach unten gepresst.

In der WO 2008/055504 A1 wird eine Formmaschine gezeigt, bei der während des Verdichtens kein Beton von Beton aus Formnestern auf die Oberseite von Druckplatten gelangen kann. Hierzu werden in einer Vorrichtung gemäß dem Oberbegriff des Anspruchs 1, zwischen Druckstempel und Druckplatte mehrere Auflageplatten sowie eine Bolzenplatte eingebracht, sodass beim Einfahren der Druckplatte in ein Formnest stets ein Teil der Auflageplatte über die Formnestoberkante übersteht.

In der GB 2 012 202 A wird eine Formmaschine gezeigt, derer Druckplattenmontage zum raschen Wechsel vorgesehen ist. Hierfür ist die Druckplatte über eine Schraube mit der Stempelplatte verbunden, wobei die Schraube innerhalb eines Hohlzylinders geführt ist. Der Hohlzylinder dient als Druckstempel.

Es ist daher Aufgabe der Erfindung, eine Vorrichtung zur Herstellung von Betonformteilen zu schaffen, die auf einfache und vorteilhafte Weise herstellbare Druckstempel aufweist, die darüber hinaus auch ohne materialbearbeitende Eingriffe austauschbar sind.

Diese Aufgabe wird durch die Merkmale des Patentanspruchs 1 gelöst. Weitere vorteilhafte Ausgestaltungen der Erfindung sind jeweils Gegenstand der Unteransprüche. Diese können in technologisch sinnvoller Weise miteinander kombiniert werden. Die Beschreibung, insbesondere im Zusammenhang mit der Zeichnung, charakterisiert und spezifiziert die Erfindung zusätzlich.

Gemäß der Erfindung wird eine Vorrichtung zur Herstellung von Betonformteilen in einer Formmaschine geschaffen, die ein Formoberteil mit einer Druckplattenanordnung mit mehreren jeweils einer Öffnung eines Formnests zugewandten Druckplatten umfasst, wobei jede der Druckplatten mit einer Zwischenplatte verschraubt ist, wobei die Zwischenplatte auf der dem Formoberteil zugewandten Seite über wenigstens einen Druckstempel mit einer Stempelplatte am Formoberteil verbunden ist, dadurch gekennzeichnet, dass die Zwischenplatte mit der Stempelplatte verspannt ist, in dem durch eine Aufnahme auf der Zwischenplatte wenigstens ein Bolzen geführt ist, der in die Stempelplatte lösbar eingreift, wobei der Druckstempel einen Hohlkörper umfasst, der zwischen der Zwischenplatte und der Stempelplatte den Bolzen umschließt.

Somit besteht ein Grundgedanke der Erfindung darin, den Druckstempel als Hohlkörper auszuführen, in dessem inneren ein Bolzen geführt ist. Der Bolzen ist einerseits lösbar mit der Zwischenplatte, beispielsweise über eine Verschraubung verbunden. Andererseits wird der Bolzen durch eine Aufnahme in der Zwischenplatte geführt, so dass zwischen der Zwischenplatte und der Stempelplatte eine eine Verspannung erzeugende mechanische Verbindung besteht, wobei der Hohlkörper zur Kraftübertragung zwischen der Stempelplatte und der Zwischenplatte vorgesehen ist. Demnach wird die bisher im Stand der Technik vorherrschende Verschweißung von Druckstempeln vermieden, so dass eine lösbare Befestigung zwischen den einzelnen Komponenten einer Formmaschine geschaffen wird. Dies ermöglicht eine kostengünstige Fertigung von Formmaschinen und erlaubt darüber hinaus Verschleißteile oder in Folge einer Umrüstung auf andere Steinformen erforderliche Nachrüstungen auf einfache Weise durch Austausch der entsprechenden Komponenten vorzunehmen.

Gemäß einer Ausführungsform der Erfindung ist die Aufnahme als Einsenkung gebildet, die entlang einer Richtung senkrecht zur Oberfläche der Zwischenplatte einen stufenförmigen Querschnitt aufweist.

Der stufenförmige Querschnitt kann insbesondere dazu vorgesehen sein, eine Befestigungsmöglichkeit für den Bolzen zu schaffen, so dass sich der Bolzen in axialer Richtung von der Seite der Druckplatte her gegen die Zwischenplatte abstützen kann. Dies ermöglicht es, auf der gegenüber liegenden Seite im Bereich der Stempelplatte ein entsprechendes Gegenelement vorzusehen, so dass die Verspannung zwischen der Zwischenplatte und der Stempelplatte erreicht wird, wobei der Abstand zwischen den beiden Platten durch den Hohlkörper festgelegt ist.

Gemäß einer weiteren Ausführungsform der Erfindung weist der stufenförmige Querschnitt auf der der Stempelplatte zugewandten Seite der Zwischenplatte eine erste Innenabmessung auf, die einer Außenabmessung des Bolzens entspricht.

Um den Bolzen durch die Zwischenplatte führen zu können, ist es demnach vorgesehen, den stufenförmigen Querschnitt der Aufnahme so zu wählen, dass der Bolzen durch die Zwischenplatte durchführbar ist.

Gemäß einer weiteren Ausführungsform der Erfindung weist der stufenförmige Querschnitt auf der der Druckplatte zugewandten Seite der Zwischenplatte eine zweite Innenabmessung auf, die größer als die erste Innenabmessung gewählt ist.

Der stufenförmige Querschnitt setzt sich nun in Richtung der Druckplatte so fort, dass eine Aufweitung des Querschnitts erfolgt, die durch eine zweite Innenabmessung charakterisiert wird.

Gemäß einer weiteren Ausführungsform der Erfindung ist im Bereich der zweiten Innenabmessung in der Zwischenplatte ein am Bolzen angebrachter Schraubenkopf einbringbar, der auf der der Druckplatte zugewandten Seite unterhalb der Oberfläche der Zwischenplatte angeordnet ist.

Der stufenförmige Querschnitt ist somit geeignet, einen am Ende des Bolzens angebrachten Schraubenkopf, der beispielsweise als Sechskant, Schlitzschraubenkopf oder dergleichen ausgeführt sein kann, so unterzubringen, dass die darüber liegende Druckplatt diesen vollständig überdeckt und auf der Oberfläche der Zwischenplatte aufliegt. Die Verwendung eines Schraubenkopfes am Ende des Bolzens stellt eine einfache Möglichkeit dar, die gewünschte Verspannung zwischen der Zwischenplatte und der Stempelplatte zu erzeugen.

Gemäß einer weiteren Ausführungsform der Erfindung ist im Bereich der zweiten Innenabmessung in der Zwischenplatte eine in ein Außengewinde des Bolzens eingreifende Mutter einbringbar, die auf der der Druckplatte zugewandten Seite unterhalb der Oberfläche der Zwischenplatte angeordnet ist.

Im Gegensatz zum vorherigen Ausführungsbeispiel wird hier der Bolzen nicht mit einem Schraubenkopf versehen sondern kann beispielsweise als Gewindestange bereit gestellt werden, in die im Bereich der zweiten Innenabmessung eine Mutter in Eingriff gebracht wird. Auch gemäß dieser Vorgehensweise ist eine Verspannung zwischen Stempelplatte und Zwischenplatte möglich.

Gemäß einer weiteren Ausführungsform der Erfindung ist der Hohlkörper als Hohlzylinder ausgebildet, dessen Oberkante und dessen Unterkante in axialer Richtung planparallel zueinander ausgerichtet sind.

Um eine möglichst gleichförmige und spannungsfreie Kraftübertragung der Auflasteinheit zu den Druckplatten zu ermöglichen, ist es vorteilhaft, dass die Seitenflächen des Hohlzylinders planparallel zueinander ausgerichtet sind, wobei es im Rahmen der Erfindung auch vorgesehen sein kann, die Seitenflächen an der Oberkante bzw. der Unterkante lediglich abschnittsweise parallel zueinander auszurichten, so dass beispielsweise einzelne Vorsprünge gebildet werden, deren Lücken nicht notwendigerweise parallel ausgebildet sein müssen.

Gemäß einer weiteren Ausführungsform der Erfindung ist der Bolzen mit einem kreisrunden Querschnitt ausgebildet.

Ein möglichst einfacher Aufbau der Vorrichtung wird erreicht, in dem der Bolzen mit einem kreisrunden Querschnitt bereit gestellt wird. Im Rahmen der Erfindung ist es aber auch möglich, den Bolzen zumindest abschnittsweise mit einzelnen vom kreisrunden Querschnitt abweichenden Segmenten auszustatten, die beispielsweise als Führung in dem Hohlkörper verwendet werden können.

Gemäß einer weiteren Ausführungsform der Erfindung ist der Bolzen im Bereich seines der Stempelplatte zugewandten Endes mit einem Außengewinde versehen.

Diese Vorgehensweise ist insbesondere dann vorteilhaft, wenn auf der Zwischenplatte der Bolzen mit einem Schraubenkopf ausgeführt ist. Demnach kann auf Seiten der Stempelplatte an dem Außengewinde eine Mutter befestigt werden, so dass die Zwischenplatte sich über den Hohlkörper abstützend an der Stempelplatte mittels einer Verschraubung befestigt wird. Wie bereits erwähnt, ist es aber auch möglich, auf der Seite der Zwischenplatte eine Mutter vorzusehen und den Schraubenkopf beispielsweise von Seiten der Stempelplatte einzuführen, sofern die Auflasteinheit in diesem Bereich genügend Platz für eine Durchführung einer Schraube ermöglichen sollte.

Gemäß einer weiteren Ausführungsform der Erfindung sind für jede Zwischenplatte eine Vielzahl von Bolzen und Hohlkörpern vorgesehen.

Diese Vorgehensweise ermöglicht eine stabile Befestigung der Zwischenplatte an der Stempelplatte, wobei die Anzahl der Bolzen und Hohlkörper je nach zu erwartender mechanischer Beanspruchung entsprechend gewählt wird. So kann es beispielsweise vorgesehen sein, die Zwischenplatte mit einer im Wesentlichen rechteckigen Grundfläche auszuführen, wobei an den beiden längeren Seiten jeweils zwei oder mehr Bolzen und Hohlkörper angeordnet sind.

Gemäß einer weiteren Ausführungsform der Erfindung umfasst die Zwischenplatte Öffnungen, über die ein Befestigungselement durchführbar ist, um eine Verschraubung mit der Druckplatte durchzuführen.

Um die Druckplatte mit der Zwischenplatte zu befestigen, wird gemäß dieser Vorgehensweise ein Befestigungselement durch entsprechende Öffnungen durchgeführt, um eine Verschraubung vornehmen zu können. Dabei kann das Befestigungselement beispielsweise als Gewindestange mit dazu gehöriger Mutter ausgeführt sein.

Gemäß einer weiteren Ausführungsform der Erfindung ist die Zwischenplatte einstückig gebildet.

Die Zwischenplatte wird vorteilhafterweise zusammen mit den Öffnungen bzw. den Aufnahmen für die Bolzen aus einem Stück gefertigt, so dass zum einen Fertigungskosten reduziert werden können, aber zum anderen auch ein stabiler Aufbau erreicht wird.

Erfindungsgemäß bildet der Außenumfang der Zwischenplatte zusammen mit Innenflächen der Aufnahmen und den Öffnungen eine geschlossene Kurve.

Demnach ist es vorgesehen, dass die Aufnahmen bzw. die Öffnungen in der Zwischenplatte nicht als isolierte Löcher ausgebildet werden, sondern entlang des Außenumfangs entlang einer einzigen geschlossenen Kurve abgefahren werden können. Dies ermöglicht es, die Zwischenplatte gemäß der Erfindung in einem einzigen Bearbeitungsschritt beispielsweise durch ein Laserschneidverfahren, aus einem plattenförmigen Grundkörper herzustellen. Nach Beendigung des Ausbildens der Außenkontur der Zwischenplatte muss anschließend lediglich eine Nachbearbeitung zur Ausbildung des stufenförmigen Querschnitts vorgenommen werden, wobei dieser Bearbeitungsschritt jedoch keine großen Anforderungen an die einzuhaltenden Fertigungstoleranzen stellt, da der Abstand zwischen der Zwischenplatte und der Stempelplatte durch die Hohlkörper gegeben ist und im Bereich der zweiten Innenabmessungen lediglich Platz für einen Schraubenkopf bzw. eine Mutter geschaffen werden muss.

Erfindungsgemäß sind die Aufnahmen und die Öffnungen in der Zwischenplatte vom Außenrand der Zwischenplatte nach innen versetzt, wobei die Aufnahmen und die Öffnungen in Richtung des Außenrands weisende Aussparungen aufweisen.

Die in Form von Bohrlöchern vorgesehenen Aufnahmen bzw. Öffnungen können zum einen direkt am Außenrand der Zwischenplatte gebildet sein, wobei es mit dem soeben beschriebenen Laserschneidverfahren auch vorgesehen ist, die entsprechenden Löcher für die Aufnahmen und Öffnungen weiter vom Außenrand der Zwischenplatte entfernt auszubilden, in dem vom Außenrand zu den Öffnungen bzw. Aufnahmen entsprechende Aussparungen gebildet werden. Dies ermöglicht es, die Querschnittsfläche der Hohlkörper zu vergrößern, so dass der über die Hohlkörper und Bolzen gebildete Druckstempel eine hohe Stabilität aufweist.

Nachfolgend werden einige Ausführungsbeispiele anhand der Zeichnungen näher erläutert. Es zeigen:
- Fig. 1: eine Vorrichtung zur Herstellung von Betonformteilen gemäß einer Ausführungsform der Erfindung in einer perspektivischen Seitenansicht,
- Fig. 2: die Vorrichtung aus Fig. 1 in einer weiteren perspektivischen Seitenansicht,
- Fig. 3: Teile der Vorrichtung aus Fig. 1 in einer perspektivischen Seitenansicht,
- Fig. 4: Teile der Vorrichtung aus Fig. 1 in einer weiteren perspektivischen Seitenansicht,
- Fig. 5: Teile der Vorrichtung aus Fig. 1 in einer weiteren perspektivischen Seitenansicht,
- Fig. 6: Teile der Vorrichtung aus Fig. 1 in einer weiteren perspektivischen Seitenansicht,
- Fig. 7: ein Druckstempel zur Verwendung in einer Vorrichtung zur Herstellung von Betonformteilen nach dem Stand der Technik in einer perspektivischen Seitenansicht,
- Fig. 8: den Druckstempel aus Fig. 7 in einer perspektivischen Seitenansicht mit angeschraubter Druckplatte.

In den Figuren sind gleiche oder funktional gleich wirkende Bauteile mit den gleichen Bezugszeichen versehen.

In Fig. 1 ist eine Vorrichtung VO gezeigt, die zur Herstellung von Betonformteilen in einer Formmaschine geeignet ist. Die Vorrichtung VO weist eine auswechselbar angeordnete Form auf, die durch ein nicht in Fig. 1 gezeigtes Formunterteil und einem Formoberteil FB gebildet wird. Das Formunterteil weist auf fachübliche Weise ein Formnest auf, das über eine entsprechend gewählte Anzahl von Öffnungen verfügt, so dass Betonformteile in der gewünschten Anzahl bzw. Größe mit der Vorrichtung VO herstellbar sind. Das Formoberteil FB weist eine Vielzahl von Druckplatten DP auf, wobei jede Druckplatte DP mit einer der Öffnungen korrespondiert. Die Druckplatten DP sind jeweils über eine Vielzahl von Druckstempeln DS mit einer Stempelplatte ST verbunden.

Oberhalb der Stempelplatte ST ist eine Auflasteinrichtung AE vorgesehen, die über die Druckstempel DS ein in die Öffnungen des Formnests eingebrachtes Betongemenge als Füllmaterial entsprechend komprimieren kann. Zwischen der Druckplatte DP und den Druckstempeln DS ist eine Zwischenplatte ZW angeordnet, auf der die Druckplatten DP lösbar befestigt sind, so dass bei Bedarf die entsprechende Druckplatte leicht wechselbar ist.

In Fig. 2 ist in einer weiteren perspektivischen Seitenansicht die Vorrichtung VO nochmals aus einem anderen Blickwinkel dargestellt, wobei nun nicht mehr wie in Fig. 1 die Vorrichtung von der Unterseite mit den dort angeordneten Druckplatten DP gezeigt ist, sondern von schräg oben auf die Zwischenplatten ZW geblickt wird. Zur Befestigung der Druckplatten DP an den Zwischenplatten ZW sind Befestigungselemente BE vorgesehen, die beispielsweise mittels einer Mutter und einer Gewindestange, die durch die Zwischenplatte ZW geführt ist und an ihrem anderen Ende mit der Druckplatte DP verbunden ist, lösbar verschraubt werden. Wie nachfolgend noch erläutert werden wird, können dabei mehrere Befestigungselemente BE für eine einzelne Druckplatte DP vorgesehen sein. Das Auflastelement AE weist auf seiner Oberseite Befestigungsschienen BS auf, die zusammen mit weiteren Elementen, die jedoch nicht Gegenstand der vorliegenden Erfindung sind, eine Aufnahme des Auflastelements in einer Formmaschine ermöglichen.

Zwischen der Stempelplatte ST und der Zwischenplatte ZW sind die Druckstempel DS angeordnet, deren Aufbau nachfolgend unter Bezugnahme auf Fig. 3 näher erläutert wird.

In Fig. 3 ist in perspektivischer Seitenansicht die Befestigung der Druckstempel DS auf der Zwischenplatte ZW gezeigt. Die Zwischenplatte ZW ist in dem gezeigten Ausführungsbeispiel mit vier Druckstempeln DS versehen, die jeweils aus einem Bolzen BO und einem den Bolzen BO umgebenden Hohlkörper HO ausgeführt sind. Die Hohlkörper HO sind in dem gezeigten Beispiel als Hohlzylinder ausgeführt, deren Innendurchmesser dem kreisrunden Querschnitt des Bolzens BO so angepaßt ist, dass die Hohlkörper HO über die Bolzen BO geführt werden können.

In axialer Richtung ist der Hohlkörper HO zwischen seiner Oberkante OK und seiner Unterkante UK mit einer Länge ausgeführt, die kürzer als die des Bolzens BO gewählt ist. Demnach ist es möglich, dass der Bolzen sowohl über die Oberkante OK als auch die Unterkante UK hinaus ragt, so dass ein dort angebrachtes Außengewinde AG zur Verschraubung mit der Stempelplatte ST bzw. der Zwischenplatte ZW genutzt werden kann.

Demnach werden die Druckstempel DS in der Ausführungsform der Fig. 3 durch die Hohlkörper HO gebildet, die zusammen mit den Bolzen BO eine Befestigung sowohl in Richtung des Formoberteils FB als auch nach unten in Richtung der Druckplatten DP schaffen.

Um die Übertragung der Druckkräfte beim Absenken des Formoberteils FB möglichst gleichmäßig auf die Druckplatten DP übertragen zu können, ist es insbesondere vorgesehen, dass die Seitenflächen der Hohlkörper HO im Bereich der Oberkante OK und der Unterkante UK planparallel zueinander ausgeführt sind, so dass eine über die Auflasteinheit AE von oben eingeführte senkrecht wirkende Kraft spannungsfrei an die Druckplatten DP übertragen wird.

In Fig. 4 ist die in Fig. 3 gezeigte Ausführungsform nochmals dargestellt, wobei zur besseren Erläuterung ein Hohlkörper HO entfernt ist. Man erkennt, dass auf den Bolzen BO das Außengewinde AG nicht zwingend über die gesamte Außenseite geführt sein muss. Desweiteren ist der Fig. 4 zu entnehmen, dass die Zwischenplatte ZW auf der den Druckstempeln DS zugewandten Seite eine Aufnahme AN aufweist, die mit einer ersten Innenabmessung IA1 ausgestaltet ist, die der Außenabmessung des Bolzens BO angepaßt ist, so dass der Bolzen BO durch die Aufnahme AN in die Zwischenplatte ZW eingeführt werden kann. Wie nachfolgend erläutert wird, kann eine Abstützung des Bolzens BO in der Aufnahme AN von der der Druckplatte DP zugewandten Seite her erfolgen.

In Fig. 5 ist die erfindungsgemäße Vorrichtung gezeigt, bei der die Druckplatte DP über die Befestigungseinrichtung BE mit der Zwischenplatte ZW verbunden ist. Die im Bereich der Oberkante OK überstehenden Teile des Außengewindes AG eines Bolzens BO können in entsprechende Befestigungen an der Stempelplatte ST eingreifen, so dass über die Bolzen BO eine Verspannung der Zwischenplatte ZW gegen die Stempelplatte ST durchgeführt werden kann. Der Abstand zwischen der Stempelplatte ST und der Zwischenplatte ZW und folglich auch zur Druckplatte DP kann über die Hohlkörper HO festgelegt werden, so dass die erfindungsgemäße Vorrichtung sowohl im Falle eines Verschleißes als auch bei Umrüsten einer Formmaschine ohne größeren Aufwand umrüstbar ist. Desweiteren ist in Fig. 5 zu erkennen, dass die Befestigung der Druckplatte DP über das Befestigungselement BE erfolgt, das in dem gezeigten Beispiel von einer Gewindestange GS und einer Mutter MU gebildet wird.

In Fig. 6 ist eine Ansicht der Zwischenplatte ZW von der der Druckplatte DP zugewandten Seite gezeigt. Man erkennt, dass sowohl die für die Befestigung der Zwischenplatte ZW mit den Bolzen BO vorgesehenen Aufnahmen AN als auch die Öffnung OE, die zur Durchführung der Gewindestange GS dient, jeweils mit Aussparungen AU versehen sind. Demnach wird die Zwischenplatte ZW mit einem Außenumfang gebildet, der zusammen mit den Innenflächen der Aufnahmen AN und den Öffnungen OE eine geschlossene Kurve bildet. Somit ist es möglich, die in Fig. 6 gezeigte Zwischenplatte ZW mit einer einzigen Schneidlinie aus einem flächenhaften Block herzustellen.

Dazu kann insbesondere ein entsprechend vorbearbeiteter Metallkörper verwendet werden, der über entsprechende planparallele Hauptflächen verfügt und mittels eines Laserschneidverfahrens in einem einzigen Arbeitsschritt mit den entsprechenden Aufnahmen AN bzw. den Öffnungen OE versehen wird. In einem Nachbearbeitungsschritt wird anschließend der stufenförmige Querschnitt der Aufnahme AN in der Zwischenplatte ZW gebildet, so dass auf der der Druckplatte DP zugewandten Seite der Zwischenplatte ZW eine zweite Innenabmessung IA2 entsteht, die größer als die erste Innenabmessung IA1 gewählt ist. Somit kann im Bereich dieser stufenförmigen Einsenkung ein Schraubenkopf oder eine Mutter eingebracht werden, mit der der Bolzen BO an seinem Außengewinde AG verschraubt wird, um die Zwischenplatte ZW gegen die Hohlkörper HO zu verspannen.

Im Vergleich dazu ist in Fig. 7 nochmals ein Druckstempel nach dem Stand der Technik gezeigt. Hier wird der Druckstempel DS üblicherweise als rohrförmige Verbindung zwischen einer oberen Anschraubplatte AP1 und einer unteren Anschraubplatte AP2 in eine dort vorgesehen Öffnung eingebracht und mittels einer Schweißnaht SW permanent mit den Anschraubplatten AP1 und AP2 verbunden. Die obere Anschraubplatte AP1 weist wiederum entsprechende Öffnungen auf, über die Schrauben SC in die Stempelplatte ST eingreifen können. Die Verschraubung der Druckplatten DP erfolgt analog zu der im Rahmen der Erfindung vorgesehenen Weise über Befestigungselemente BE, wie in Fig. 8 gezeigt ist.

Sofern das Lochbild der oberen Anschraubplatte AP1, durch die die Schraube SC geführt wird, mit der Lage der Bolzen BO gemäß der Erfindung übereinstimmt, läßt sich auch eine bereits bestehende Formmaschine mit der erfindungsgemäßen Lösung nachrüsten.

## Patentansprüche

1. Vorrichtung zur Herstellung von Betonformteilen in einer Formmaschine, die ein Formoberteil (FB) mit einer Druckplattenanordnung mit mehreren jeweils einer Öffnung eines Formnests zugewandten Druckplatten (DP) umfasst, wobei jede der Druckplatten (DP) mit einer Zwischenplatte (ZW) verschraubt ist, wobei die Zwischenplatte (ZW) auf der dem Formoberteil (FB) zugewandten Seite über wenigstens einen Druckstempel (DS) mit einer Stempelplatte (ST) am Formoberteil (FB) verbunden ist, wobei die Zwischenplatte(ZW) mit der Stempelplatte (ST) verspannt ist, in dem durch eine Aufnahme (AN) auf der Zwischenplatte (ZW) wenigstens ein verschraubbarer Bolzen (BO) geführt ist, der in die Zwischenplatte (ZW) lösbar eingreift und der zwischen der Zwischenplatte (ZW) und der Stempelplatte (ST) einen Hohlkörper (HO) aufweist, der den Bolzen (BO) umschließt, **dadurch gekennzeichnet, dass** die Zwischenplatte (ZW) Öffnungen (OE) umfasst und der Außenumfang der Zwischenplatte (ZW) zusammen mit Innenflächen der Aufnahmen (AN) und der Öffnungen (OE) in der Zwischenplatte (ZW) eine geschlossene Kurve bildet und die Aufnahmen (AN) und die Öffnungen (OE) in der Zwischenplatte vom Außenrand der Zwischenplatte (ZW) nach innen versetzt sind, wobei die Aufnahmen (AN) und die Öffnungen (OE) in Richtung des Außenrands weisende Aussparungen (AU) aufweisen.

2. Vorrichtung nach Anspruch 1, bei der die Aufnahme (AN) als Einsenkung gebildet ist, die entlang einer Richtung senkrecht zur Oberfläche der Zwischenplatte (ZW) einen stufenförmigen Querschnitt aufweist.

3. Vorrichtung nach Anspruch 2, bei der der stufenförmige Querschnitt auf der der Stempelplatte (ST) zugewandten Seite der Zwischenplatte (ZW) eine erste Innenabmessung (IA1) aufweist, die einer Außenabmessung des Bolzens (BO) entspricht.

4. Vorrichtung nach Anspruch 3, bei der der stufenförmige Querschnitt auf der der Druckplatte (DP) zugewandten Seite der Zwischenplatte (ZW) eine zweite Innenabmessung (IA2) aufweist, die größer als die erste Innenabmessung (IA1) gewählt ist.

5. Vorrichtung nach Anspruch 4, bei der im Bereich der zweiten Innenabmessung (IA2) in der Zwischenplatte (ZW) ein am Bolzen (BO) angebrachter Schraubenkopf einbringbar ist, der auf der der Druckplatte (DP) zugewandten Seite unterhalb der Oberfläche der Zwischenplatte (ZW) angeordnet ist.

6. Vorrichtung nach Anspruch 4, bei der im Bereich der zweiten Innenabmessung (IA2) in der Zwischenplatte (ZW) eine in ein Außengewinde des Bolzens (BO) eingreifende Mutter einbringbar ist, die auf der der Druckplatte (DP) zugewandten Seite unterhalb der Oberfläche der Zwischenplatte (ZW) angeordnet ist.

7. Vorrichtung nach einem der Ansprüche 1 bis 6, bei der der Hohlkörper (HO) als Hohlzylinder ausgebildet ist, dessen Oberkante und dessen Unterkante in axialer Richtung planparallel zueinander ausgerichtet sind.

8. Vorrichtung nach einem der Ansprüche 1 bis 7, bei der Bolzen (BO) mit einem kreisrunden Querschnitt ausgebildet ist.

9. Vorrichtung nach Anspruch 8, bei der der Bolzen (BO) im Bereich seines der Stempelplatte (ST) zugewandten Endes mit einem Außengewinde (AG) versehen ist.

10. Vorrichtung nach einem der Ansprüche 1 bis 9, bei der für jede Zwischenplatte (ZW) eine Vielzahl von Bolzen (BO) und Hohlkörpern (HO) vorgesehen sind.

11. Vorrichtung nach einem der Ansprüche 1 bis 10, bei der über die Öffnungen (OE) in der Zwischenplatte (ZW) ein Befestigungselement (BE) durchführbar ist, um eine Verschraubung mit der Druckplatte (DP) durchzuführen.

12. Vorrichtung nach einem der Ansprüche 1 bis 11, bei der die Zwischenplatte (ZW) einstückig gebildet ist.

## Claims

1. Apparatus for producing concrete molded parts in a molding machine, which apparatus comprises a mold upper part (FB) having a pressure plate arrangement which has a plurality of pressure plates (DP) each facing an opening of a mold cavity, each pressure plate (DP) being screwed to an intermediate plate (ZW), the intermediate plate (ZW) being connected, on the side facing the mold upper part (FB), to a stamp plate (ST) on the mold upper part (FB) via at least one pressure stamp (DS), the intermediate plate (ZW) being fixed to the stamp plate (ST) by at least one bolt (BO) that can be screwed being guided through a receptacle (AN) on the intermediate plate (ZW), which bolt detachably engages in the intermediate plate (ZW) and comprises a hollow body (HO) between the intermediate plate (ZW) and the stamp plate (ST), which hollow body encloses the bolt (BO), **characterized in that** the intermediate plate (ZW) comprises openings (OE) and the outer periphery of the intermediate plate (ZW) forms, together with inner surfaces of the receptacles (AN) and the openings (OE) in the intermediate plate (ZW), a closed curve and the receptacles (AN) and the openings (OE) in the intermediate plate are inwardly offset from the outer edge of the intermediate plate (ZW), the receptacles (AN) and the openings (OE) comprising recesses (AU) oriented towards the outer edge.

2. Apparatus according to claim 1, wherein the receptacle (AN) is formed as a depression having a stepped cross section in a direction that is perpendicular with respect to the surface of the intermediate plate (ZW).

3. Apparatus according to claim 2, wherein the stepped cross section has, on the side of the intermediate plate (ZW) facing the stamp plate (ST), a first internal dimension (IA1) which corresponds to an external dimension of the bolt (BO).

4. Apparatus according to claim 3, wherein the stepped cross section has, on the side of the intermediate plate (ZW) facing the pressure plate (DP), a second internal dimension (IA2) which is selected to be larger than the first internal dimension (IA1).

5. Apparatus according to claim 4, wherein a screw head which is attached to the bolt (BO) and is arranged on the side facing the pressure plate (DP) below the surface of the intermediate plate (ZW) can be introduced in the region of the second internal dimension (IA2) in the intermediate plate (ZW).

6. Apparatus according to claim 4, wherein a nut which engages in an external thread of the bolt (BO) and is arranged on the side facing the pressure plate (DP) below the surface of the intermediate plate (ZW) can be introduced in the region of the second internal dimension (IA2) in the intermediate plate (ZW).

7. Apparatus according to any of claims 1 to 6, wherein the hollow body (HO) is designed as a hollow cylinder, the upper edge and the lower edge of which are aligned plane-parallel with respect to one another in the axial direction.

8. Apparatus according to any of claims 1 to 7, wherein the bolt (BO) has a circular cross section.

9. Apparatus according to claim 8, wherein the bolt (BO) is provided with an external thread (AG) in the region of its end nearest the stamp plate (ST).

10. Apparatus according to any of claims 1 to 9, wherein a plurality of bolts (BO) and hollow bodies (HO) are provided for each intermediate plate (ZW).

11. Apparatus according to any of claims 1 to 10, wherein a fastening element (BE) can be guided through the openings (OE) in the intermediate plate (ZW) in order to implement a screw connection to the pressure plate (DP).

12. Apparatus according to any of claims 1 to 11, wherein the intermediate plate (ZW) is formed in one piece.

## Revendications

1. Dispositif de fabrication de pièces moulées en béton dans une machine de moulage, comprenant une partie supérieure de moule (FB) comportant un agencement de plaques de pression doté de plusieurs plaques de pression (DP) orientées respectivement vers une ouverture d'une cavité de moule, chacune des plaques de pression (DP) étant vissée sur une plaque intermédiaire (ZW), la plaque intermédiaire (ZW) étant reliée sur le côté orienté vers la partie supérieure de moule (FB) par au moins un tampon de pression (DS) à une plaque de tamponnage (ST) de la partie supérieure de moule (FB), la plaque intermédiaire (ZW) étant serrée par la plaque de tamponnage (ST), dans laquelle au moins un boulon pouvant être vissé (BO) est guidé à travers un logement (AN) sur la plaque intermédiaire (ZW), lequel boulon vient en prise de manière amovible avec la plaque intermédiaire (ZW) et présente un corps creux (HO) entre la plaque intermédiaire (ZW) et la plaque de tamponnage (ST), lequel corps creux enveloppe le boulon (BO), **caractérisé en ce que** la plaque intermédiaire (ZW) comprend des ouvertures (OE) et la circonférence extérieure de la plaque intermédiaire (ZW) conjointement avec les surfaces intérieures des logements (AN) et les ouvertures (OE) forment une courbe fermée dans la plaque intermédiaire (ZW) et les logements (AN) et les ouvertures (OE) de la plaque intermédiaire sont décalés vers l'intérieur à partir du bord extérieur de la plaque intermédiaire (ZW), les logements (AN) et les ouvertures (OE) présentant des évidements (AU) orientés dans la direction du bord extérieur.

2. Dispositif selon la revendication 1, dans lequel le logement (AN) est formé comme une creusure présentant une section transversale étagée dans une direction perpendiculaire à la surface de la plaque intermédiaire (ZW).

3. Dispositif selon la revendication 2, dans lequel la section transversale étagée du côté de la plaque intermédiaire (ZW) orienté vers la plaque taponnage (ST) présente une première dimension intérieure (IA1) qui correspond à une dimension extérieure du boulon (BO).

4. Dispositif selon la revendication 3, dans lequel la section transversale étagée du côté de la plaque intermédiaire (ZW) orienté vers la plaque de pression (DP) présente une seconde dimension intérieure (IA2) qui est choisie pour être supérieure à la première dimension intérieure (IA1).

5. Dispositif selon la revendication 4, dans lequel, dans la zone de la seconde dimension intérieure (IA2), une tête de vis, qui est fixée au boulon (BO) et disposée sur le côté orienté vers la plaque de pression (DP) sous la surface de la plaque intermédiaire (ZW), peut être insérée dans la plaque intermédiaire (ZW).

6. Dispositif selon la revendication 4, dans lequel, dans la zone de la seconde dimension intérieure (IA2), un écrou, venant en prise dans un filetage extérieur du boulon (BO) et disposé sur le côté orienté vers la plaque de pression (DP) sous la surface de la plaque intermédiaire (ZW), peut être insérée dans la plaque intermédiaire (ZW).

7. Dispositif selon l'une des revendications 1 à 6, dans lequel le corps creux (HO) est réalisé comme un cylindre creux dont le bord supérieur et le bord inférieur sont alignés entre eux en plan parallèle dans la direction axiale.

8. Dispositif selon l'une des revendications 1 à 7, dans lequel le boulon (BO) est pourvu d'une section transversale circulaire.

9. Dispositif selon la revendication 8, dans lequel le boulon (BO) est pourvu d'un filetage extérieur (AG) dans la zone de son extrémité orientée vers la plaque de tamponnage (ST).

10. Dispositif selon l'une des revendications 1 à 9, dans lequel une pluralité de boulons (BO) et de corps creux (HO) sont prévus pour chaque plaque intermédiaire (ZW).

11. Dispositif selon l'une des revendications 1 à 10, dans lequel un élément de fixation (BE) peut être guidé à travers les ouvertures (OE) de la plaque intermédiaire (ZW) pour réaliser un vissage sur la plaque de pression (DP).

12. Dispositif selon l'une des revendications 1 à 11, dans lequel la plaque intermédiaire (ZW) est formée en une seule pièce.
